# EUROPÄISCHE PATENTSCHRIFT

(11) **EP 0 224 611 B1**
(45) Veröffentlichungstag und Bekanntmachung des Hinweises auf die Patenterteilung: **21.03.1990**
(21) Anmeldenummer: 85115432.8
(22) Anmeldetag: 05.12.1985
(51) Int. Cl.: B05B 7/16, F24H 3/04

(54) **Vorrichtung zum Auftragen oder Versprühen viskoser Materialien**
Device for applying or spraying viscous materials
Dispositif pour appliquer ou pulvériser des matériaux visqueux

(43) Veröffentlichungstag der Anmeldung: 10.06.1987
(73) Patentinhaber: NORDSON CORPORATION, Amherst Ohio 44001 (US)
(72) Erfinder: Pleuse, Harald, D-4018 Langenfeld (DE); Müller, Peter, D-4153 Reinach (DE)
(74) Vertreter: Eisenführ, Speiser & Partner

(56) Entgegenhaltungen:
- DE-A- 2 435 349
- DE-A- 3 033 431
- US-A- 4 065 057

## Beschreibung

Die Erfindung bezieht sich auf eine Vorrichtung zum Auftragen oder Versprühen viskoser Materialien, vorzugsweise geschmolzener thermoplastischer Materialien, mit einer Abgabedüse, der über getrennte Zuleitungen das viskose Material und über einen mit einer Heizvorrichtung thermisch gekoppelten Wärmetauscher ein erhitztes Gas zugeführt werden.

Eine Vorrichtung der genannten Art ist aus der US-A 4 065 057 bekannt. Sie besteht aus einer Sprühpistole zum Versprühen von hitzeempfindlichem Material und insbesondere von Pulverpartikein. Die Sprühpistole ist über eine erste Zuleitung mit einem Behälter zur Aufnahme des erhitzten Materials verbunden. Eine zweite Zuleitung ist mit einem Druckluftbehälter verbunden, während eine dritte Zuleitung aus einer elektrischen Leitung besteht. Der Pistolenlauf enthält ein Rohr zur Aufnahme des Materials, wobei auf der Abgabeseite das Rohr mit einem Düsenkanal in der Abgabedüse verbunden ist. Die Druckluftleitung führt zu einem im Pistolenlauf angeordneten serpentinenförmigen Kanal, der in der Abgabedüse in einen ringförmigen Kanal mündet, der den Düsenkanal umgibt, so dass bei Betätigung eines Auslösehebels das geschmolzene Material durch den Düsenkanal austritt und mittels der über den Ringkanal abgegebenen Druckluft zerstäubt bzw. versprüht wird. Bei dieser bekannten Vorrichtung ist in einem Abschnitt des serpentinenförmigen Kanals eine elektrische Widerstands-Heizschlange angeordnet, an der die Druckluft vorbeigeführt und erhitzt wird.

Für die Erwärmung der der Hand-Auftrags- bzw. Sprühpistole zugeführten Druckluft ist jedoch eine verhältnismäßig große Kammer bzw. eine entsprechend großflächig dimensionierte Widerstands-Heizleitung erforderlich, um die Druckluft in dem gewünschten Maße zu erwärmen. Dies hat einen entsprechend großvolumigen Pistolenlauf zur Folge oder begrenzt die Abgabeleistung der Hand-Auftrags- bzw. Sprühpistole, da bei einem entsprechend hohen Durchsatz des geschmolzenen Materials keine genügende Aufheizung der zugeführten Druckluft gegeben ist. Eine beliebige Erhöhung der Heizleistung der elektrischen Widerstands-Heizleitung scheidet in den meisten Anwendungsfällen aus, da dies zu einer Überhitzung des viskosen Materials führen würde, das dann beim Abgeben bzw. Versprühen nicht mehr die gewünschten Eigenschaften aufweist. Dies ist insbesondere dann der Fall, wenn die bekannte Hand-Auftrags- bzw. Sprühpistole zur Abgabe von thermoplastischen Materialien wie beispielsweise Heißschmelzklebern verwendet wird, bei denen eine bestimmte Abgabetemperatur erwünscht bzw. erforderlich ist.

Ferner ist aus der DE-A 3 033 431 ein Wärmetauscher bekannt, der einen Whiskerskörper enthält, welcher axial von dem zu erhitzenden Medium durchströmt werden kann. Die Whiskers, die aus scheinbaren metallischen Fäden mit einem im Mikrometerbereich liegenden Durchmesser bestehen, sind gesintert oder aber durch Metallabscheidungen anderweitig miteinander verbunden. Dadurch sind die Viskers untereinander verfilzt oder verknäuelt. Aufgrund der technischen Gegebenheiten entstehen dabei Knäuel von unterschiedlicher Dichte, was dann zu einer unregelmäßigen Wärmeverteilung führt. Außerdem können fadenähnliche Wärmeleiter wie Whiskers nicht diejenige Wärmemenge abgeben, die in manchen Anwendungsfällen gefordert ist, da Fäden im Mikrometerbereich auf kleinstem Raum keine große Masse mit hoher Durchlässigkeit darstellen können. Würden die Whiskersfäden jedoch derartig zusammengepreßt, so daß sie eine große Masse auf kleinsten Raum darstellen würden, so würde sich aber der Durchflußwiderstand in unerwünschter Weise proportional zur Masse erhöhen. Diesem Nachteil wäre nur durch ein größeres Bauvolumen des Whiskerskörpers zu begegnen.

Somit sind die bekannten Vorrichtungen insbesondere für den Einsatz im Bereich des Micro-Engineerings ungeeignet, da sie zur Erzielung der geforderten Heizleistung ein zu großes Bauvolumen aufweisen.

Aufgabe der vorliegenden Erfindung ist es, eine Abgabevorrichtung der eingangs genannten Art zu schaffen, bei der das Druckgas bei geringstmöglichem Raumbedarf und in geringstmöglicher Zeit in der Abgabevorrichtung auf eine hohe Temperatur erhitzt und optimal verteilt und verwirbelt wird.

Diese Aufgabe wird dadurch gelöst, daß der Wärmetauscher einen gasdurchlässigen Sintermetalleinsatz enthält, durch den das Gas geleitet wird.

Die erfindungsgemäße Lösung ermöglicht ein Versprühen des viskosen Materials durch getrennte Zufuhr eines Gases und des viskosen Materials zur Auftragsdüse, wobei sichergestellt wird, daß das zugeführte Gas in der Auftragsvorrichtung auf geringstmöglichem Raum und in geringstmöglicher Zeit auf eine hohe Temperatur erhitzt und optimal über die gesamte Durchtrittsfläche, d.h. über sein gesamtes Volumen gleichmäßig verwirbelt wird. Insbesondere eignet sich die erfindungsgemäße Auftragsvorrichtung zum Auftragen geschmolzener thermoplastischer Materialien wie beispielsweise Heißschmelzkleber, bei denen durch die Erhitzung des Gases sichergestellt wird, daß das geschmolzene thermoplastische Material beim Auftragen nicht vorzeitig abkühlt. Durch die Erwärmung des zugeführten Gases unmittelbar in der Auftragsvorrichtung werden Wärmeverluste bei der Zufuhr des Gases vermieden und darüber hinaus sichergestellt, daß eine bestimmte Gastemperatur, die zum Auftragen oder Versprühen des thermoplastischen Materials optimal ist, eingehalten wird, wobei durch die Verwirbelung eine gleichmäßige Erwärmung des gesamten Gasvolumens und bei Gasgemischen des Gemisches sichergestellt wird.

Eine vorteilhafte Ausgestaltung der erfindungsgemäßen Lösung ist dadurch gekennzeichnet, daß die Heizvorrichtung aus einem Sintermetallblock besteht, in dem eine Bohrung für eine elektrisch beheizbare Heizpatrone vorgesehen ist.

Durch die Verwendung eines Sintermetallblockes, der beispielsweise aus Eisensinter bestehen kann, das durch Verdichten, Nummerieren und stückig machen pulverförmigen oder feinkörnigen Eisens durch Erhitzen, ggf. nach vorheriger Formgebung, z. B. durch Pressen, und infolge der hohen Temperatur und daraus resultierender Grenzflächereaktion zum Verschweißen der einzelnen Körner des Ausgangsgutes zu einem stückigen und gasdurchlässigen Aglumarat wird, wird auf geringstem Volumen eine maximale Fläche zur Abgabe der Wärme von einer Heizpatrone zu dem durch den Sintermetallblock durchströmenden Gas geschaffen. Der Sintermetallblock läßt sich unmittelbar in der Auftragsvorrichtung bzw. als Modul oder Kartusche an der Auftragsvorrichtung anbringen, so daß die Erwärmung des zugeführten Gases mit maximalem Wirkungsgrad bewerkstelligt wird.

Anstelle eines Sintermetallblockes kann die Heizvorrichtung einen hohlzylindrischen Sintermetalleinsatz enthalten, der eine elektrisch beheizbare zylindrische Heizpatrone umgibt. Zur Erhöhung der Heizleistung können weitere elektrisch beheizbare Heizpatronen um den Sintermetalleinsatz vorgesehen werden, so daß eine Erwärmung des hohlzylindrischen Sintermetalleinsatzes sowohl von der Innenfläche des Hohlzylinders als auch von der Außenfläche des Hohlzylinders des Sintermetalleinsatzes erfolgt.

Eine weitere vorteilhafte Ausgestaltung der erfindungsgemäßen Lösung ist dadurch gekennzeichnet, daß der Wärmetauscher einen Heizblock enthält, in dem mittig die erste Heizpatrone sowie das die erste zylindrische Heizpatrone umgebende Heizrohr und der hohlzylindrische Sintermetalleinsatz angeordnet sind und daß mindestens eine weitere Heizpatrone außerhalb des hohlzylindrischen Sintermetalleinsatzes innerhalb des Heizblockes vorgesehen ist, wobei der Heizblock eine Bohrung zum Durchleiten des viskosen Stoffes sowie einen Thermostat enthalten kann.

Eine weitere vorteilhafte Ausgestaltung der erfindungsgemäßen Lösung für eine Hand-Auftragspistole mit einem Gehäuse, das einen Lauf und einen Handgriff aufweist, mit einer Auftragsdüse und einem Auslösehebel zur manuellen Steuerung der Abgabemenge ist durch einen mit dem Pistolenlauf verbindbaren Wärmetauscher-Adapter, der auf der Eintrittseite mit einer Gas-Zufuhrleitung sowie einer elektrischen Zuleitung verbunden ist, und der eine mit dem Wärmetauscher einerseits und der Gas-Zuleitung sowie der elektrischen Zuleitung verbundene Wärmetauscher-Einlaßplatte sowie einen mit dem Wärmetauscher einerseits und mit einer Adapter-Befestigung andererseits verbundenen Wärmetauscher-Deckel enthält, wobei die Adapter-Befestigung an dem Pistolenlauf befestigbar ist, gekennzeichnet. Vorzugsweise kann der Wärmetauscher in Längsrichtung eine Durchgangsbohrung für das viskose Material enthalten, die über den Wärmetauscher-Deckel und die Adapter-Befestigung mit einer Leitung zur Zufuhr des viskosen Materials zur Auftragsdüse verbunden ist, wobei der durch den Heizblock des Wärmetauschers geführte gasförmige Stoff über einen Gasschlauch unmittelbar an die Auftragsdüse abgegeben wird.

Bei dieser Ausgestaltung der erfindungsgemäßen Lösung wird der Wärmetauscher als Adapter bzw. Kartusche an einer Hand-Auftragspistole angebracht, so daß bei minimalem Raumbedarf und über geringfügiger Gewichtserhöhung sichergestellt wird, daß der Handgriff nicht erhitzt wird und die Hand-Auftragspistole leicht handhabbar ist. Zusätzlich werden die oben genannten Vorteile gewährleistet, die mit der Verwendung des mit hohem Wirkungsgrad arbeitenden Wärmetauschers verbunden sind.

Eine weitere vorteilhafte Ausgestaltung der erfindungsgemäßen Lösung für einen Sprühkopf zur Abgabe von mit einem gasförmigen Stoff vermischten viskosen Material, die dem Sprühkopf getrennt über Zuleitungen zugeführt und gemischt über eine Auftragsdüse abgegeben werden, ist dadurch gekennzeichnet, daß der Wärmetauscher im Sprühkopf enthalten ist und über eine Einlaßplatte mit den Zuleitungen für das Gas und das viskose Material sowie eine mit der mindestens einen Heizpatrone des Wärmetauschers verbundenen elektrischen Leitung sowie über einen Wärmetauscher-Deckel mit der Abgabedüse verbunden ist.

Diese Ausgestaltung der erfindungsgemäßen Lösung eignet sich insbesondere für einen an eine beliebige Auftragsvorrichtung anzubringenden Sprühkopf, der die oben stehenden Vorteile in Verbindung mit dem erfindungsgemäßen Wärmetauscher gewährleistet und darüber hinaus sicherstellt, daß die mit dem Sprühkopf zu versehende Auftragsvorrichtung auf unterschiedliche Weise betrieben werden kann, d.h. beispielsweise luftlos oder mit Druckluft arbeiten kann.

Anhand eines in der Zeichnung dargestellten Ausführungsbeispieles soll der der Erfindung zugrundeliegende Gedanke näher erläutert werden. Es zeigen:
Fig. 1 einen Querschnitt durch eine Hand-Auftragspistole mit einem Wärmetauscher-Adapter mit Sintermetalleinsatz;
Fig. 2 eine detaillierte Darstellung des Heizblockes mit Adapter-Befestigung des Wärmetauscher-Adapters gemäß Fig. 1;
Fig. 3 eine Seitenansicht eines Wärmetauscher-Sprühkopfes;
Fig. 4 einen Längsschnitt durch den Wärmetauscher-Sprühkopf gemäß Fig. 3;
Fig. 5 eine Ansicht des Wärmetauscher-Sprühkopfes in Richtung des in Fig. 3 eingetragenen Pfeiles B; und
Fig. 6 einen Querschnitt entlang der Linie A-A des Wärmetauscher-Sprühkopfes gemäß Fig. 3.

Der in Fig. 1 dargestellte Querschnitt durch eine Hand-Auftragspistole 1 zum Auftragen von mit einem Druckgas vermischten viskosen Materialien, vorzugsweise geschmolzenen thermoplastischen Materialien und Druckluft, weist ein Pistolengehäuse 10 auf und besteht im wesentlichen aus einem Pistolengriff 11 und einem Pistolenlauf 16, an dessen vorderem Ende eine Auftragsdüse 3 und an dessen unterem Gehäuseteil ein Wärmetauscher-Adapter 2 befestigt ist. In der dargestellten Ausführungsform ist der Wärmetauscher-Adapter 2 an einem Verschlußmechanismus 15 so befestigt, daß er im wesentlichen parallel zum Pistolengriff 11 verläuft.

Die Hand-Auftragspistole 1 enthält im wesentlichen einen Auslösehebel 12 zur Betätigung des Verschlußmechanismus 15 über einen Auslösemechanismus 14, einen Mikroschalter 17 zur Betätigung eines Magnetverschlusses für die Zufuhr des Gases zum Wärmetauscher-Adapter 2 sowie eine elektrische Zuleitung 13, die sowohl zum Mikroschalter 17 als auch zu einem in der Auftragsdüse 3 enthaltenen beheizbaren Düsenhalterungskörper führt. Der an sich bekannte Verschlußmechanismus 15 enthält einen zur Auftragsdüse 3 führenden Verschlußkolben, der über den Auslösemechanismus und den Auslösehebel 12 bewegbar ist und bei betätigtem Auslösehebel 12 das Austreten des viskosen Materials und des erhitzten Gases ermöglicht.

Die Auftragsdüse 3 enthält den beheizbaren Düsenhalterungskörper 32, in den das über den Verschlußmechanismus 15 geführte viskose Material einerseits und über einen Gasanschluß 33 beheiztes Gas eintritt und der mittels Isolationsmaterial 31 und einer Düsenabdeckung 30 gegenüber der Umgebung thermisch isoliert ist. Das zugeführte, erwärmte Gas und das in dem beheizbaren Düsenhalterungskörper 32 erhitzte viskose Material treffen im Düsenkopf, der mittels einer Überwurfmutter 34 befestigt ist, zusammen. Beide treten aus einer Austrittsdüse 36 in gewünschter Weise aus, wobei die Austrittsdüse 36 von einer Kappe 35 abgedeckt ist. In Abhängigkeit vom Druck des zugeführten Gases, der Viskosität des viskosen Materials und der Temperatur im Bereich der Austrittsdüse können beliebige Auftragsstrukturen erzielt werden, beispielsweise eine netz- oder fadenförmige Auftragsstruktur des Gas/ Materialgemisches, eine tröpfchenförmige Struktur o.dgl.

In dem dargestellten Ausführungsbeispiel werden sowohl das viskose Material als auch das Gas über eine Adapter-Zuleitungsöffnung dem Wärmetauscher-Adapter 2 zugeführt. Der Wärmetauscher-Adapter 2 besteht aus einem Adaptergehäuse 20, das vorzugsweise eine zylindrische Form aufweist und neben der Eintrittsöffnung 21 eine erste Öffnung für die Verbindung des Wärmetauscher-Adapters 2 mit dem Pistolenlauf16 bzw. die Zufuhr des viskosen Materials zum beheizbaren Düsenhalterungskörper sowie eine zweite Öffnung für die Anordnung eines Kniestückes aufweist, über das das erwärmte Gas über einen ersten Schlauchverbinder 42, einen Gasschlauch 4 und einen zweiten Schlauchverbinder 41 zum beheizbaren Düsenhalterungskörper geführt wird.

Im Inneren des Wärmetauscher-Adapters 2 ist ein Wärmetauscher-Heizungsblock 5 angeordnet, der auf der Eintrittsseite mit einer Wärmetauscher-Einlaßplatte 6 und auf der Austrittsseite mit einem Wärmetauscher-Deckel 7 verbunden ist. Der Wärmetauscher-Deckel 7 seinerseits ist mit der Adapter-Befestigung 23 verbunden, die durch eine Schraub-, Steck- oder Bajonettverschluß-Verbindung mit dem Verschlußmechanismus 15 im Inneren des Pistolenlaufes 16 verbindbar ist.

Neben den Zuleitungen für das viskose Material sowie das unter Druck stehende Gas ist eine elektrische Zuleitung 29 vorgesehen, die zum Wärmetauscher-Heizungsblock 5 führt.

Die konstruktiven Einzelheiten des im Inneren des Wärmetauscher-Adapters 2 angeordneten Wärmetauschers sollen nachstehend unter Bezugnahme auf die Fig. 2 der Zeichnung näher erläutert werden.

Der in Fig. 2 etwa im natürlichen Maßstab dargestellte Wärmetauscher weist analog zur Darstellung gemäß Fig. 1 und mit gleichen Bezugsziffern versehen den Wärmetauscher-Heizungsblock 5, die Wärmetauscher-Einlaßplatte 6 sowie die über die Adapter-Befestigung 23 mit dem Verschlußmechanismus 15 verbundene Wärmetauscher-Deckel 7 auf.

Der zylindrische Wärmetauscher-Heizungsblock 5 weist mittig eine erste Heizpatrone 51 und ein die erste Heizpatrone 51 umgebendes Heizrohr 53 beispielsweise aus Aluminium auf. Das Heizrohr 53 ist von einem hohlzylindrischen Sintermetalleinsatz 50 umgeben, dessen zylindrische Außenfläche in eine Bohrung des Heizblockes 5 eingesteckt ist. Zusätzlich weist der Heizblock 5 eine Bohrung 54 für das viskose Material sowie eine weitere Bohrung zur Aufnahme einer zweiten Heizpatrone 52 auf.

Beide Heizpatronen 51, 52 arbeiten nach dem Prinzip der elektrischen Widerstandsheizung und sind über nicht näher dargestellte elektrische Zuleitungen mit einer Regeleinrichtung verbunden, die in Abhängigkeit von dem mittels eines nicht näher dargestellten Thermostaten erfaßten Temperatur-Istwertes die Stromzufuhr zu den Heizpatronen 51, 52 auf einen vorgegebenen Sollwert regelt.

Selbstverständlich können neben der ersten und zweiten Heizpatrone noch weitere Heizpatronen in Bohrungen des Heizblockes 5 angeordnet werden. Die elektrischen Zuleitungen zu den Heizpatronen 51, 52 werden über Bohrungen 61 in der Wärmetauscher-Einlaßplatte geführt.

Das durch den Heizungsblock 5 geförderte viskose Material tritt über eine Bohrung 60 in der Wärmetauscher-Einlaßplatte 6 ein, wobei die Einlaßbohrung 60 entweder fluchtend mit der durch den Heizungsblock 5 führenden Bohrung 54 für das viskose Material oder über entsprechende Verbindungsbohrungen fluchtend mit der Bohrung für das viskose Material 54 im Heizungsblock 5 verbunden ist. Dasgleiche trifft für die weiterführende Bohrung in dem Wärmetauscher-Deckel 7 zu, durch die das viskose Material zum Verschlußmechanismus 15 bzw. zur Auftragsdüse 3 geführt wird. Zur Abdichtung der Bohrung 54 gegenüber der mit dem Heizungsblock 5 verbundenen Wärmetauscher-Einlaßplatte bzw. dem mit dem Heizungsblock 5 verbundenen WärmetauscherDeckel 7 sind O-Ringe 55, 56 vorgesehen.

Die Wärmetauscher-Einlaßplatte 6 weist zusätzlich eine kreisförmige Nut 62 auf, die in der mit dem Heizungsblock 5 verbundenen Fläche der Wärmetauscher-Einlaßplatte 6 vorgesehen ist und mit dem hohlzylindrischen Sintermetalleinsatz 50 des Heizungsblockes 5 fluchtet. Von dieser Nut 62 führt eine nicht näher dargestellte Bohrung zur anderen Seite der Wärmetauscher-Einlaßplatte, so daß das über eine Zuleitung zum Wärmetauscher-Adapter 2 gemäß Fig. 1 geführte, zu erwärmende Gas in den Wärmetauscher eintreten kann.

Der Wärmetauscher-Deckel 7 weist ebenfalls eine kreisförmige Gas-Auslaßnut 71 auf, die analog zur Nut 62 der Wärmetauscher-Einlaßplatte 6 mit dem hohlzylindrischen Sintermetalleinsatz 50 im Heizungsblock 5 fluchtet und eine geringfügig größere Breite als der Sintermetalleinsatz 50 aufweist. Die ringförmige Gas-Auslaßnut 71 ist ebenfalls über eine Bohrung mit einem Gas-Auslaß 72 verbunden, der gemäß Fig. 1 über das Kniestück 43 und den Schlauchverbinder 42 sowie den Gasschlauch 4 und den andernen Schlauchverbinder 41 und den Gasanschluß 33 mit dem beheizbaren Düsenhalterungskörper 32 verbunden ist.

Die Adapter-Befestigung 23 enthält eine Dichtscheibe 24, einen Seegering 25 sowie einen Stützring 26 und einen O-Ring 27, die um einen zylindrischen Vorsprung des Wärmetauscher-Deckels 7 gelegt sind. Die Dichtscheibe 24 stützt sich zusätzlich gegenüber der Isolation 28 der Adapter-Befestigung 23 ab.

Nachstehend soll die Funktionsweise der Hand-Auftragspistole für ein geschmolzenes Thermoplastisches Material näher erläutert werden.

Das beispielsweise in einem Schmelztank geschmolzene thermoplastische Material wird über eine nicht näher dargestellte Zuleitung zur Wärmetauscher-Einlaßplatte 6 in der Adapter-Einheit 2 geführt und mit einem entsprechenden Anschlußgewinde mit der Einlaßbohrung 60 in der Wärmetauscher-Einlaßplatte verbunden. Ebenfalls wird beispielsweise Druckluft über eine nicht näher dargestellte Zuleitung an die mit der Einlaßnut 62 verbundene Bohrung in der Wärmetauscher-Einlaßplatte 6 geführt. Das geschmolzene thermoplastische Material gelangt über die Durchgangsbohrung 54 und die entsprechende Bohrung in dem Wärmetauscher-Deckel 7 zum Schlußmechanismus 15. Bei betätigtem Auslöseschalter 12 gelangt das geschmolzene thermoplastische Material in den beheizbaren Düsenhalterungskörper 32 und von dort über den Mischkopf zur Austrittsdüse 36.

Die dem Wärmetauscher zugeführte, zu beheizende Druckluft gelangt über die Einlaßnut 62 durch den Sintermetalleinsatz 50 zur Auslaßnut 71 und von dort über den Gasauslaß 72 und den Gasschlauch 4 ebenfalls zum beheizbaren Düsenhalterungskörper 32, wo die erhitzte Druckluft mit dem geschmolzenem thermoplastischen Material gemischt wird und das Gemisch über die Austrittsdüse 36 austritt. Mittels des Mikroschalters für den Magnetverschluß der Gaszufuhr 17 wird die Zufuhr von Druckluft zum Wärmetauscher 2 gesteuert, so daß bei betätigtem Auslösehebel 12 Druckluft über den Wärmetauscher 2 und den Gasschlauch 4 zur Auftragsdüse 3 gelangen kann.

Der gasdurchlässige Sintermetalleinsatz 50 zeichnet sich dadurch aus, daß bei minimalem Volumen für den Einsatz eine maximale Oberfläche zur Erhitzung des durch den Wärmetauscher 2 geführten Gases bzw. der Druckluft gegeben ist und damit mit optimaler Wirksamkeit das Gas bzw. die Druckluft erhitzt wird. Die Breite des Sintermetallseinsatzes hängt dabei im wesentlichen vom Gasdurchsatz und der Differenz zwischen der gewünschten Gas-Auslaßtemperatur und der Gas-Eintrittstemperatur sowie der Heizleistung der Heizpatronen 51, 52 ab.

In Abwandlung des in den Fig. 1 und 2 dargestellten Wärmetauschers 2 kann anstelle eines hohlzylindrischen Sintermetalleinsatzes 50 auch ein Sintermetallblock vorgesehen werden, der eine oder mehrere Bohrungen für eine oder mehrere Heizpatronen enthält und an seiner Boden- und Deckfläche mit entsprechenden Platten verbunden ist, die eine einzige Bohrung zur Aufnahme einer Gas-Zufuhrleitung sowie Gas-Austrittsleitung aufweisen. In einem solchen Ausführungsbeispiel kann beispielsweise das viskose Material bzw. das geschmolzene thermoplastische Material um den Sintermetallblock herumgeführt oder alternativ dazu beispielsweise über den Pistolengriff und Pistolenlauf bzw. nur über den Pistolenlauf zur Auftragsdüse 3 geführt werden.

Das in den Fig. 3 bis 6 dargestellte Ausführungsbeispiel bezieht sich auf einen Wärmetauscher-Sprühkopf, der universell einsetzbar ist und beispielsweise auch an eine Hand-Auftragspistole gemäß Fig. 1 anstelle der konventionellen Auftragsdüse aufgesetzt werden kann. Alternativ hierzu kann der Wärmetauscher-Sprühkopf auch an beliebige andere Auftragsvorrichtungen angesetzt und mit entsprechenden Zuleitungen für das viskose Material und das Druckgas sowie an eine elektrische Zuleitung angeschlossen werden.

Die in Fig. 3 dargestellte Seitenansicht des Wärmetauscher-Sprühkopfes 8 zeigt eine strichpunktiert dargestellte Abdeckung 80, zwischen der und dem eigentlichen Heizungsblock 5 eine zusätzliche Wärmeisolation vorgesehen werden kann. Der Heizungsblock 5 des Wärmetauschers ist einerseits mit einer Wärmetauscher-Einlaßplatte 6 und andererseits mit einem Wärmetauscher-Deckel 7 analog am Wärmetauscher-Adapter gemäß den Fig. 1 und 2 verbunden. Die Wärmetauscher-Einlaßplatte 6 ist einlaßseitig mit einem Gas-Einlaß 81 sowie einem Einlaß 82 für das zu versprühende viskose Material versehen.

Der Wärmetauscher-Deckel 7 ist mit einem Mischkopf 83 verbunden, der mittels einer Überwurfmutter 34 mit dem Wärmetauscher-Deckel bzw. einer entsprechenden, nicht näher dargestellten Adapter-Befestigung verbunden ist. Der Mischkopf 83 führt zu einer Austrittsdüse 36, die mittels einer Kappe 35 abgedeckt ist.

Der in Fig. 4 dargestellte Längsschnitt durch den Wärmetauscher-Sprühkopf gemäß Fig. 3 zeigt analog zur Darstellung des Wärmetauschers gemäß Fig. 2 den inneren Aufbau des zylindrischen Heizungsblockes 5 sowie der Wärmetauscher-Einlaßplatte 6 und des Wärmetauscher-Deckels 7. In der Mitte des Heizungsblockes 5 ist eine Bohrung zur Aufnahme der ersten Heizpatrone 51, des Heizrohres 53 und des um das Heizrohr 53 geschobenen Sintermetalleinsatzes 50 vorgesehen. Eine zusätzliche Bohrung 54 dient zur Durchleitung des zu versprühenden viskosen Materials. Weitere Bohrungen können für zusätzliche Heizpatronen vorgesehen werden, wobei in der Darstellung gemäß Fig. 4 eine weitere Bohrung zur Aufnahme eine zweiten Heizpatrone 52 vorgesehen ist.

Die Wärmetauscher-Einlaßplatte 6 weist eine erste Einlaßbohrung zur Zufuhr des zu erwärmenden Gases auf, das über eine kreisförmige Nut 62 zum Sintermetalleinsatz geführt wird. Ein zweiter Einlaß 82 dient zur Zufuhr des viskosen Materials während Bohrungen 61 zur Aufnahme von mit den Heizpatronen 51, 52 verbundenen elektrischen Zuleitungen dienen. Auf der Auslaßseite ist im Wärmetauscher-Deckel 7 ebenfalls eine dem Durchmesser des Sintermetalleinsatzes 50 des Heizblockes 5 angepaßte Auslaßnut 71 vorgesehen, die über eine Bohrung 85 zum Mischkopf 83 führt. Eine weitere Bohrung 86 dient zur Abgabe bzw. Weiterleitung des vikosen Materials zum Mischkopf 83.

Fig. 5 zeigt eine Draufsicht auf die Einlaßseite des Wärmetauscher-Sprühkopfes in Richtung des in Fig. 3 eingetragenen Pfeiles B, wobei die Fittinge zur Verbindung der Gas- und Material-Zuleitungen der Deutlichkeit halber weggelassen wurden. Das außen sechseckförmige Gehäuse des Wärmetauscher-Sprühkopfes enthält eine erste Bohrung 81 zur Zufuhr des zu erwärmenden Gases sowie eine zweite Öffnung 82 zur Zufuhr des zu versprühenden viskosen Materials. Weitere Öffnungen 61 dienen zur Aufnahme elektrischer Zuleitungen zur Verbindung mit den Heizpatronen 51, 52. Schließlich dient eine Bohrung 84 zur Aufnahme eines Thermostaten bzw. Widerstandsfühlers, mit dem die Temperatur im Heizungsblock 5 erfaßt werden kann. Gewindebohrungen 87 dienen zur Verbindung der Wärmetauscher-Einlaßplatte 6 mit dem Heizungsblock 5.

Fig. 6 zeigt einen Querschnitt durch den Wärmetauscher-Sprühkopf entlang der Linie A-A gemäß Fig. 3. In dieser Querschnittsdarstellung ist der hohlzylindrische Sintermetalleinsatz 50 zu erkennen, der das Heizrohr 53 und die erste Heizpatrone 51 umgibt. Die zweite Heizpatrone 52 ist in der unteren Hälfte des Wärmetauschers angeordnet, während in der oberen Hälfte die Bohrung 54 für den Durchfluß des viskosen Materials vorgesehen ist. In diesem Bereich ist auch eine Bohrung zur Aufnahme des Thermostaten 84 vorgesehen. Die vier Bohrungen 87 dienen zur Verbindung des Beizblockes 5 mit dem Wärmetauscher-Deckel 7 und der Wärmetauscher-Einlaßplatte 6. Analog zur oben beschriebenen Funktionsweise der Hand-Auftragspistole gemäß den Fig. 1 und 2 wird bei dem Wärmetauscher-Sprühkopf gemäß den Figuren 3 bis 6 das über die Einlaßöffnung 81 zugeführte, zu erwärmende Gas beispielsweise Druckluft durch den Sintermetalleinsatz 50 gepresst und zum Mischkopf 83 geführt, wo es entweder mit dem viskosen vermischt oder zum Versprühen des viskosen Materials verwendet wird. Das viskose Material selbst tritt durch die Einlaßöffnung 82 und die Durchgangsbohrung 54 sowie über die Auslaßöffnung 86 in die Austrittsdüse ein und wird über die Düse 36 versprüht.

Auch in diesem Ausführungsbeispiel kann der Sintermetalleinsatz 50 durch einen Sintermetallblock ersetzt werden, wobei eine oder mehrere Bohrungen im Sintermetallblock zur Aufnahme entsprechender Heizpatronen dienen. Das viskose Material selbst kann um den eigentlichen Wärmetauscher-Sprühkopf geleitet und zur Auftragsdüse geführt werden.

Neben den beschriebenen Sintermetalleinsätzen können auch entsprechend gestaltete Sinterkeramikkörper o.dgl. Verwendung finden, wenn entsprechende Anwendungen und ein gewünschtes Temperaturverhalten dies erforderlich machen. Auch Mischungen und Zusammensetzungen aus Sintermetall und Sinterkeramik können ensprechend verwendet werden.

## Patentansprüche

1. Vorrichtung zum Auftragen oder Versprühen viskoser Materialien, vorzugsweise geschmolzener thermoplastischer Materialien, mit einer Abgabedüse.(3), der über getrennte Zuleitungen das viskose Material und über einen mit einer Heizvorrichtung (51, 52) thermisch gekoppelten Wärmetauscher (5) ein erhitztes Gas zugeführt weden, dadurch gekennzeichnet, daß der Wärmetauscher einen gasdurchlässigen Sintermetalleinsatz (50) enthält, durch den das Gas geleitet wird.

2. Vorrichtung nach Anspruch 1, dadurch gekennzeichnet, daß in dem Sintermetalleinsatz (50) eine Bohrung für mindestens eine elektrisch beheizbare Heizpatrone (51) vorgesehen ist.

3. Vorrichtung nach Anspruch 1, dadurch gekennzeichnet, daß die Heizvorrichtung aus einer elektrisch beheizbaren, ersten zylindrischen Heizpatrone (51) besteht, die von dem hohlzylindrischen Sintermetalleinsatz (50) umgeben ist.

4. Vorrichtung nach Anspruch 3, dadurch gekennzeichnet, daß ein Heizrohr (53) zwischen der ersten zylindrischen Heizpatrone (51) und dem hohlzylindrischen Sintermetalleinsatz (50) vorgesehen ist

5. Vorrichtung nach Anspruch 3 oder 4, dadurch gekennzeichnet, daß der Wärmetauscher (5) einen Heizblock (57) enthält, in dem mittig die erste Heizpatrone (51) sowie das die erste zylindrische Heizpatrone (51) umgebende Heizrohr (53) und der hohlzylindrische Sintermetalleinsatz (50) angeordnet sind und daß mindestens eine weitere Heizpatrone (52) außerhalb des hohlzylindrischen Sintermetalleinsatzes (50) innerhalb des Heizblockes (57) vorgesehen ist.

6. Vorrichtung nach Anspruch 5, dadurch gekennzeichnet, daß der Heizblock (57) eine Bohrung (54) zum Durchleiten des viskosen Stoffes enthält.

7. Vorrichtung nach Anspruch 5 oder 6, dadurch gekennzeichnet, daß im Heizblock (57) ein Temperaturfühler (84) vorgesehen ist.

8. Vorrichtung nach einem der vorstehenden Ansprüche für eine Hand-Auftragspistole (1) mit einem Gehäuse (10), das einen Pistolenlauf (16) und einen Handgriff (11) aufweist, mit einer Abgabedüse (3) und einem Auslösehebel (12) zur manuellen Steuerung der Abgabemenge, gekennzeichnet durch einen mit dem Pistolenlauf (16) verbindbaren Wärmetauscher-Adapter (2), der auf der Eintrittsseite mit einer Gas-Zufuhrleitung sowie einer elektrischen Zuleitung verbunden ist, und der eine mit dem Wärmetauscher (5) einerseits und der Gas-Zuleitung sowie der elektrischen Zuleitung verbundene Wärmetauscher-Einlaßplatte (6) sowie einen mit dem Wärmetauscher (5) einerseits und mit einer Adapter-Befestigung (23) andererseits verbundenen Wärmetauscher-Deckel (7) enthält, wobei die Adapter-Befestigung (23) an dem Pistolenlauf (16) befestigbar ist.

9. Vorrichtung nach Anspruch 8, dadurch gekennzeichnet, daß der Wärmetauscher (5) in Längsrichtung eine Durchgangsbohrung (54) für das viskose Material enthält, die über den Wärmetauscher-Deckel (7) und die Adapter-Befestigung (23) mit einer Leitung zur Zufuhr des viskosen Materials zur Abgabedüse (3) verbunden ist, und daß das durch den Wärmetauscher (5) geführte Gas über einen Gasschlauch (4) unmittelbar an die Abgabedüse (3) abgegeben wird.

10. Vorrichtung nach einem der vorstehenden Ansprüche 1 bis 6 für einen Sprühkopf (8), dem über Zuleitungen getrennt das Gas und das viskose Material zugeführt und über eine Abgabedüse abgegeben werden, dadurch gekennzeichnet, daß der Wärmetauscher (5) im Sprühkopf (8) enthalten ist und über eine Einlaßplatte (6) mit den Zuleitungen für Gas und das viskose Material sowie eine mit der mindestens einen Heizpatrone (51) des Wärmetauschers (5) verbundenen elektrischen Leitung sowie über einen Wärmetauscher-Deckel (7) mit der Abgabedüse (3) verbunden ist.

## Claims

1. Apparatus for the application or spraying of viscose materials, preferably molten thermoplastic materials, with a discharge nozzle (3), to which the viscose material is fed via separate supply lines and to which a heated gas is fed via a heat exchanger (5) thermally coupled to a heating device (51, 52) characterized in that the heat exchanger contains a gas-permeable sintered metal insert (50), through which the gas is passed.

2. Apparatus according to claim 1, characterized in that a bore for at least one electrically heatable heating cartridge (51) is provided in the sintered metal insert (50).

3. Apparatus according to claim 1, characterized in that the heating device consists of an electrically heatable, first cylindrical heating cartridge (51), which is surrounded by the hollow-cylindrical sintered metal insert (50).

4. Apparatus according to claim 3, characterized in that a heating tube (53) is provided between the first cylindrical heating cartridge (51) and the hollow-cylindrical sintered metal insert (50).

5. Apparatus according to claim 3 or 4, characterized in that the heat exchanger (5) contains a heating block (57), in which the first heating cartridge (51) as well as the heating tube (53) surrounding the first cylindrical heating cartridge (51) and the hollow-cylindrical sintered metal insert (50) are arranged centrally and in that at least one further heating cartridge (52) is provided outside the hollow-cylindrical sintered metal insert (50) within the heating block (57).

6. Apparatus according to claim 5, characterized in that the heating block (57) contains a bore (54) for the passing through of the viscose material.

7. Apparatus according to claim 5 or 6, characterized in that a temperature sensor (84) is provided in the heating block (57).

8. Apparatus according to one of the preceding claims for a hand-application gun (1) with a housing (10), which has a pistol barrel (16) and a handle (11), with a discharge nozzle (3) and a trigger (12) for manual control of the discharge rate, characterized by a heat exchanger adapter (2), which can be connected to the pistol barrel (16), is connected on the inlet side to a gas supply line as well as an electric lead, and which contains a heat exchanger inlet plate (6), connected to the heat exchanger (5) on the one hand and to the gas supply line as well as the electric lead, and also a heat exchanger cover (7), connected to the heat exchanger (5) on the one hand and to an adapter fastening (23) on the other hand, the adapter fastening (23) being fastenable on the pistol barrel (16).

9. Apparatus according to claim 8, characterized in the heat exchanger (5) contains in longitudinal direction a passage bore (54) for the viscose material, which bore is connected via the heat exchanger cover (7) and the adapter fastening (23) to a line for the supply of the viscose material to the discharge nozzle (3), and in that the gas led through the heat exchanger (5) is discharged via a gas hose (4) directly to the discharge nozzle (3).

10. Apparatus according to one of the preceding claims 1 to 6 for a spray head (8), to which the gas and the viscose material are fed separately via supply lines and are discharged via a discharge nozzle, characterized in that the heat exchanger (5) is contained in the spray head (8) and is connected via an inlet plate (6) with the supply lines for the gas and the viscose material as well as an electric lead, connected to the at least one heating cartridge (51) of the heat exchanger (5), and also via a heat exchanger cover (7) to the discharge nozzle (3).

## Revendications

1. Dispositif pour appliquer ou pulvériser des matériaux visqueux, notamment des matériaux thermoplastiques fondus, avec une buse de sortie (3), à laquelle sont amenés, par l'intermédiaire de conduites d'alimentation séparées, le matériau visqueux, et un gaz chauffé au moyen d'un échangeur de chaleur (5) couplé thermiquement à un dispositif de chauffe (51, 52), caractérisé en ce que l'échangeur de chaleur renferme un insert en métal fritté (50), perméable au gaz, et au travers duquel est forcé le gaz.

2. Dispositif selon la revendication 1, caractérisé en ce qu'un alésage pour au moins une cartouche de chauffe électrique (51), est prévu dans l'insert en métal fritté (50).

3. Dispositif selon la revendication 1, caractérisé en ce que le dispositif de chauffe est constitué par une première cartouche de chauffe électrique, cylindrique (51), qui est entourée par l'insert cylindrique creux (50) en métal fritté.

4. Dispositif selon la revendication 3, caractérisé en ce qu'un tube chauffant (53) est prévu entre la première cartouche de chauffe cylindrique (51) et l'insert cylindrique creux en métal fritté (50).

5. Dispositif selon la revendication 3 ou 4, caractérisé en ce que l'échangeur de chaleur (5) renferme un bloc chauffant (57) dans lequel sont agencés de manière centrale, la première cartouche de chauffe (51) ainsi que le tube chauffant (53) entourant la première cartouche de chauffe cylindrique (51) et l'insert cylindrique creux en métal fritté (50), et en ce que au moins une autre cartouche de chauffe (52) est prévue en-dehors de l'insert cylindrique creux en métal fritté (50), et à l'intérieur du bloc chauffant (57).

6. Dispositif selon la revendication 5, caractérisé en ce que le bloc chauffant (57) renferme un alésage (54) pour le passage du matériau visqueux.

7. Dispositif selon la revendication 5 ou 6, caractérisé en ce qu'une sonde de température (84) est prévue dans le bloc chauffant (57).

8. Dispositif selon l'une des revendications précédentes, destiné à un pistolet d'application à main (1) avec un carter (10), qui comprend un canon (16) et une poignée (11), avec une buse de sortie (3) et un levier de déclenchement (12) pour commander manuellement la quantité délivrée, caractérisé par un adapteur (2) d'échangeur de chaleur pouvant être relié au canon (16), comportant sur le côté d'entrée, une conduite d'alimentation en gaz ainsi qu'un cable d'alimentation électrique, renfermant une plaque d'entrée d'échangeur de chaleur (6) reliée d'une part à l'échangeur de chaleur (5) et d'autre part à la conduite d'alimentation en gaz ainsi qu'au cable d'alimentation électrique, et renfermant également un couvercle d'échangeur de chaleur (7) relié d'une part à l'échangeur de chaleur et d'autre part à un élément de fixation d'adaptateur (23) qui peut être fixé sur le canon (16).

9. Dispositif selon la revendication 8, caractérisé en ce que l'échangeur de chaleur (5) comporte, en direction longitudinale, un alésage de passage (54) pour le matériau visqueux, cet alésage communiquant, par l'intermédiaire du couvercle d'échangeur de chaleur (7) et de l'élément de fixation d'adaptateur (23), avec une conduite pour l'amenée du matériau visqueux à la buse de sortie (3), et en ce que le gaz passant au travèrs de l'échangeur de chaleur (5), est délivré directement à la buse de sortie (3) par l'intermédiaire d'un tuyau de gaz (4).

10. Dispositif selon l'une des revendications 1 à 6, destiné à une tête de pulvérisation (8) à laquelle sont amenés séparément, au moyen de conduites d'alimentation, le gaz et le matériau visqueux ensuite délivrés par une buse de sortie, caractérisé en ce que l'échangeur de chaleur (5) est contenu dans la tête de pulvérisation (8), et est relié à la buse de sortie (3) par l'intermédiaire d'un couvercle d'échangeur de chaleur (7) et d'une plaque d'entrée (6) avec des conduites d'alimentation pour le gaz et le matériau visqueux ainsi qu'avec un cable électrique relié à au moins l'une des cartouches de chauffe (51) de l'échangeur de chaleur (5).
